# EUROPÄISCHE PATENTSCHRIFT

(11) **EP 3 302 806 B1**
(45) Veröffentlichungstag und Bekanntmachung des Hinweises auf die Patenterteilung: **24.04.2019**
(21) Anmeldenummer: 16732928.3
(22) Anmeldetag: 19.05.2016
(51) Int. Cl.: B01L 9/00, B65D 25/10

(54) **PIPETTENSPITZENVERPACKUNG**
PIPETTE TIP PACKAGING
EMBALLAGE D'EMBOUTS DE PIPETTE

(30) Priorität: 31.05.2015 DE 102015006731
(43) Veröffentlichungstag der Anmeldung: 11.04.2018
(73) Patentinhaber: Sarstedt AG & Co., 51588 Nümbrecht (DE)
(72) Erfinder: SCHUSTER, Rainer, 51688 Wipperfürth (DE); WEINSTOCK, Mark, 57612 Helmenzen (DE); HAUPT, Viktor, 51588 Nümbrecht (DE)
(74) Vertreter: Grosse, Wolf-Dietrich Rüdiger
(86) Internationale Anmeldenummer: PCT/DE2016/000220
(87) Internationale Veröffentlichungsnummer: WO 2016/192700

(56) Entgegenhaltungen:
- EP-A1- 2 839 880
- EP-A1- 2 848 308
- US-A- 6 098 819

## Beschreibung

Die Erfindung betrifft eine Pipettenspitzenverpackung, bestehend aus einer Basisbox und ausgehend von dieser übereinander gestapelten, Lochreihen zum Aufnehmen von Pipettenspitzen aufweisenden Pipettenträgern, und oben einem Abschlussdeckel, wobei die Pipettenträger zum lösbaren Verbinden mit der Basisbox oder dem Abschlussdeckel ausgebildet sind und über in Stapelrichtung zwischengesetzte, durch Rastmittel mit dem Pipettenträger verbindbare Umhüllungsschürzen voneinander beabstandet sind.

Pipettenträger dienen der Aufbewahrung und der Bereitstellung von Pipettenspitzen aus Kunststoff für den Gebrauch.

EP 2 848 308 A1 offenbart eine Pipettenspitzenverpackung aufweisend gestapelte Pipettenspitzen-Träger.

Durch die EP 2 839 880 A1 ist ein Träger für Pipettenspitzen bekannt geworden, der aus einem vier Seitenwände aufweisenden, eine schalenförmige Platte mit einer Vielzahl von Löchern zum Einsetzen von Pipettenspitzen einfassenden Basisrahmen besteht, wobei der Pipettenträger so steif ist, dass er der Klemmkraft eines an seinen Rändern angreifenden Greifwerkzeugs widersteht und von diesem sicher gehalten wird. Insbesondere soll hierbei die Handhabbarkeit des Trägers für Pipettenspitzen durch einen Automaten verbessert werden.

Der Pipettenträger ist mit einem schürzenartigen Abstandshalterrahmen verriegelbar. Der Pipettenträger ist dazu mit einem am unteren Ende seiner Wände umlaufend nach außen vorspringenden und nach unten abgewinkelten Randsockel mit an den nach unten abgewinkelten Sockelwänden nach einwärts gerichteten, abgeschrägten Rastnocken ausgebildet. Den Rastnocken sind an den Wänden des Abstandshalterrahmens vorgesehene, komplementäre Gegenrastmittel zugeordnet, wobei die Rastnocken und die Gegenrastmittel einander überschnappen. Damit sich diese Schnapp- bzw. Rastverbindung lösen lässt, um die Pipettenspitzen aus dem Pipettenträger abarbeiten zu können, wird der Randsockel durch Biegen mit seinen Rastnocken von den Gegenrastmitteln des Abstandshalterrahmens abgehoben. Der Pipettenträger liegt damit frei und kann von dem Abstandshalterrahmen entfernt werden.

Der Erfindung liegt die Aufgabe zugrunde, für eine gattungsgemäße Pipettenspitzenverpackung Pipettenträger zu schaffen, die in einfacher und sicherer Weise einerseits eine Übereinanderstapelung und andererseits ein sukzessives Entstapeln der Pipettenträger ermöglichen, um einen Pipettenträger in eine Systembox zur dortigen Entnahme der Pipettenspitzen einlagern zu können.

Diese Aufgabe wird erfindungsgemäß dadurch gelöst, dass jede Umhüllungsschürze aus einem elastischen Kunststoffmaterial hergestellt ist sowie an ihrem der unteren Seite eines oberen Pipettenträgers zugewandten Kopfende über erste Rastmittel zugfest mit dem jeweils oberen Pipettenträger und an ihrem der oberen Seite eines nächstfolgenden Pipettenträgers zugewandten Fußende über zweite Rastmittel zugfest mit dem nächstfolgenden Pipettenträger verriegelt ist, wobei die zweiten Rastmittel zur Entnahme des jeweils oberen Pipettenträgers zusammen mit der von dessen ersten Rastmitteln zugfest gehaltenen Umhüllungsschürze von dem nächstfolgenden Pipettenträger entriegelbar sind. Die solchermaßen über die ersten Rastmittel miteinander verbundene Einheit aus Pipettenträger und Umhüllungsschürze kann über die zweiten Rastmittel mit einer nachfolgenden Einheit, bestehend aus Pipettenträger und damit verbundener Umhüllungsschürze, verrastet werden, so dass eine in vertikaler Richtung sichere und zugfeste Stapellage von mehreren Einheiten aus miteinander verbundenen Pipettenträgern und Umhüllungsschürzen erreicht wird.

Der Abschlussdeckel wird mit dem Pipettenträger der obersten Einheit verrastet, um eine Kontaminierung der Pipettenspitzen zu verhindern.

Die Einheiten aus Pipettenträger und Umhüllungsschürze werden ausgehend von der Basisbox übereinander gestapelt und bilden einen sogenannten Stackpack, aus dem heraus die Pipettenspitzen nach dem Lösen des Abschlussdeckels direkt abgearbeitet werden können. Durch die Kombination von oberen und unteren Rastmitteln können übereinandergestapelte Pipettenträger sukzessive abgearbeitet werden, wobei die unteren bzw. zweiten Rastmittel entriegelt werden können, ohne die Verbindung der oberen bzw. ersten Rastmittel zu dem Pipettenträger entriegeln zu müssen. Es lässt sich somit erreichen, dass auch die verbleibende Stapellage stets durch jeweils zwei Rastverbindungen von Einheit zu Einheit (Pipettenträger, Umhüllungsschürze, Pipettenträger) stabil gesichert ist.

Sobald der oberste Pipettenträger geleert ist, wird dieser zusammen mit seiner Umhüllungsschürze durch Lösen des Rasteingriffs der zweiten Rastmittel zwischen Umhüllungsschürze und darunter liegendem Pipettenträger abgehoben, so dass der Zugriff auf die Pipettenspitzen des darunter liegenden Pipettenträgers ermöglicht wird.

Ein einzelner Pipettenträger samt eingerasteter Umhüllungsschürze kann zur Abarbeitung der Pipettenspitzen optional als Nachfüllpackung aus dem dann als Versorgungseinheit dienenden Stackpack entnommen und in eine Systembox umgesetzt werden. Das Abarbeiten von Pipettenspitzen aus einer Nachfüllpackung ist aus der WO 00/51899 A1 grundsätzlich bekannt.

Zum Umsetzen der Einheiten aus Pipettenträger und Umhüllungsschürze aus ihrer übereinander gestapelten Lage in die durch ebenfalls einen Deckel verschließbare Systembox, wird wiederum der Rasteingriff der zweiten Rastmittel zwischen Umhüllungsschürze und nachfolgendem Pipettenträger gelöst und die in oberster Stapellage mit dem Abschlussdeckel versehene Einheit abgehoben und auf die Systembox aufgesetzt. Beim Aufsetzen taucht die Umhüllungsschürze in die Systembox ein, wobei Rastmittel des auf den Pipettenträger aufgesetzten Abschlussdeckels durch die Kontur der Systembox gelöst werden. Der Abschlussdeckel wird danach abgenommen und für einen nächsten Umsetzungsschritt auf den nunmehr obersten Pipettenträger der in dem Stackpack der Basisbox verbleibenden, übereinander gestapelten Einheiten aufgerastet.

Zum entweder Freilegen der Pipettenträger im Stackpack oder der Entnahme einer Einheit aus dem Stackpack als Nachfüllpackung, sieht eine bevorzugte Ausführung der Erfindung vor, dass die ersten Rastmittel als Rasthaken ausgebildet sind, die in horizontaler Richtung voneinander beabstandet an zwei gegenüberliegenden Pipettenträgerseiten unterhalb von zu den äußeren Lochreihen benachbarten Randbereichen des Pipettenträgers nach unten vorkragend angeordnet sind, wobei die Rasthaken an ihren freien, unteren Enden mit den äußeren Lochreihen des Pipettenträgers zugewandten Rastnasen versehen sind, die in im Übergangsbereich zwischen einem kopfseitigen Randbereich und den Seitenwänden der Umhüllungsschürze vorgesehene, komplementäre Rastöffnungen eingreifen. Beim Aufsetzen des Pipettenträgers auf die Umhüllungsschürze tauchen die Rastnasen der jeweils vorne und hinten an den beiden Längsseiten des Pipettenträgers angeordneten, vorzugsweise zwei voneinander beabstandeten Rasthaken in die komplementären Rastausnehmungen der Umhüllungsschürze ein und in der Folge greifen die Rastnasen unterhalb des Oberrandes der Umhüllungsschürze in diese ein. Somit wird eine sowohl in horizontaler als auch in vertikaler Richtung sichere Arretierung des Pipettenträgers auf der Umhüllungsschürze erreicht.

Diese erste Rastverbindung zwischen Pipettenträger und Umhüllungsschürze kann durch eine Zugbewegung der Rasthaken von der Umhüllungsschürze weg nach außen gelöst werden, so dass der Pipettenträger von der Umhüllungsschürze abgehoben werden kann. Die lösbare Rastverbindung von Pipettenträger und Umhüllungsschürze ermöglicht einerseits einen einfachen Austausch der Umhüllungsschürze oder des Pipettenträgers. Andererseits wird durch die länglichen Rasthaken ein definierter Abstand zwischen Pipettenträger und Umhüllungsschürze erreicht.

In weiterer vorteilhafter Ausgestaltung der Erfindung ist vorgesehen, dass die zweiten Rastmittel als Rastlaschen ausgebildet sind, die an zwei gegenüberliegenden Seitenwänden der Umhüllungsschürze über deren Fußende hinaus nach unten vorstehend angeformt sind und an ihren freien Enden mit von den Seitenwänden abgewandten, nach außen gerichteten Rastvorsprüngen versehen sind, die in an zwei gegenüberliegenden Pipettenträgerseiten in den zu den äußeren Lochreihen benachbarten Randbereichen des Pipettenträgers ausgebildeten, gestuften Rastausnehmungen Eingriff finden, wobei die Rastausnehmungen einen der Außenseite des Randbereiches zugewandten vorderen, sich schwalbenschwanzartig verjüngenden Abschnitt aufweisen, der in einen den Lochreihen zugewandten hinteren Rechteckausschnitt übergeht. Beim Aufsetzen der Umhüllungsschürze auf einen Pipettenträger tauchen die Rastlaschen in den vorderen, breiten Bereich der sich schwalbenschwanzartig verjüngenden Rastausnehmung im Randbereich des Pipettenträgers ein, wobei die nach außen gerichteten Rastvorsprünge den Randbereich untergreifen. Somit wird eine zugfeste Rastverbindung zwischen der Umhüllungsschürze und einem nachfolgenden Pipettenträger erreicht.

Zum Lösen dieser zweiten Rastverbindung werden die beiden gegenüberliegenden Rastlaschen bzw. partiell die Seitenwände der Umhüllungsschürze von der Außenseite her mit den Fingern einer Hand nach innen gedrückt, was aufgrund der Abmessungen der hier in Rede stehenden Boxen bzw. Einheiten ohne weiteres möglich ist, wodurch die elastischen Rastlaschen innerhalb der sich schwalbenschwanzartig verjüngenden Abschnitte in den hinteren Rechteckausschnitt der Rastausnehmungen bewegt werden, wobei die Rastvorsprünge aus der untergreifenden Rastverbindung freikommen. Beim Passieren des taillierten Bereichs des sich schwalbenschwanzartig verjüngenden Abschnitts bis zu dem Rechteckausschnitt der Rastausnehmung wölben sich die elastischen Rastlaschen bzw. verformen sich etwas konkav und nehmen nach dem Eintauchen in den Rechteckausschnitt wieder ihre ursprünglich gestreckte gerade Lage ein. Bei aufrechterhaltenem Druck bzw. Fingerdruck kann die über die Rasthaken mit einem oberen Pipettenträger verbundene Umhüllungsschürze vom nachfolgenden Pipettenträger einfach abgehoben werden, denn die Rastlaschen mit den Rastvorsprüngen haben in den Rechteckausschnitten einen ausreichenden Freiraum. Das Abheben, ohne den Druck aufrecht zu erhalten, könnte auch dadurch gewährleistet werden, dass der Rastvorsprung weniger breit ist als die engste Stelle am Ende des schwalbenschwanzförmigen Abschnitts der Rastausnehmung.

Weitere Merkmale und Einzelheiten der Erfindung ergeben sich aus den Ansprüchen und der nachfolgenden Beschreibung von in den Zeichnungen dargestellten Ausführungsbeispielen der Erfindung. Es zeigen:
- Figur 1a, 1b: einen Pipettenträger zur Aufnahme von Pipettenspitzen in einer perspektivischen Gesamtansicht (Figur 1a) und von der Unterseite her gesehen (Figur 1b);
- Figur 2: in einer perspektivischen Gesamtansicht mehrere auf einer Basisbox als Stackpack übereinander gestapelte Pipettenträger, die durch erste Rastmittel jeweils mit einer zwischengesetzten Umhüllungsschürze verbunden sind und wobei die Umhüllungsschürzen über zweite Rastmittel mit einem jeweils folgenden Pipettenträger verrastet sind;
- Figur 3: als Einzelheit eine perspektivische Draufsicht auf den in Figur 2 strichpunktiert eingekreisten Bereich, wobei hier die verriegelte Position der über die zweiten Rastmittel mit einem nachfolgenden Pipettenträger verbundenen Umhüllungsschürze dargestellt ist;
- Figur 4: eine geschnittene Seitenansicht der Figur 3;
- Figur 5: eine Darstellung wie in Figur 3, demgegenüber die entriegelte Position zeigend;
- Figur 6: eine geschnittene Seitenansicht der Figur 5; und
- Figur 7: eine Systembox zur Aufnahme eines Pipettenträgers einschließlich Umhüllungsschürze.

Das Ausführungsbeispiel nach Figur 1a zeigt einen als Tray ausgebildeten steifen, vergitterten schalenförmigen Pipettenträger 1, der zur Aufnahme von in den Fig. 5 und 6 angedeuteten Pipettenspitzen 1a einen Lochreihen 2 aufweisenden Boden 3 besitzt, der von einem kragenartig umlaufenden Rand 4 umgeben ist.

An den Längsseiten 5 des Pipettenträgers 1 sind unterhalb des Randes 4 voneinander beabstandet zwei nach unten hin vorkragende Rasthaken 6 angeformt, die an ihren freien Enden mit in Richtung der Lochreihen 2 weisenden Rastnasen 7 ausgebildet sind (vergl. hierzu Figur 1b).

Wie in Figur 2 dargestellt, sind vier Pipettenträger 1 jeweils unter Zwischenschaltung einer Umhüllungsschürze 8 voneinander beabstandet zu einem Stackpack übereinander gestapelt, wobei der unterste Pipettenträger 1 von einer Basisbox 9 aufgenommen wird und der oberste Pipettenträger 1 von einem durch ein Verrastungsmittel 10 gehaltenen Abschlussdeckel 11 verschlossen ist. Die aus einem elastischen Kunststoffmaterial hergestellte Umhüllungsschürze 8 weist an ihrem Kopfende 12 im Übergangsbereich zwischen einem kopfseitigen Randbereich 13 und ihren Seitenwänden 14 Rastöffnungen 15 zur Aufnahme der Rasthaken 6 bzw. Rastnasen 7 des Pipettenträgers 1 auf.

Beim Aufsetzen des Pipettenträgers 1 auf die Umhüllungsschürze 8 tauchen die Rasthaken 6 mit ihren Rastnasen 7 in die Rastöffnungen 15 der Umhüllungsschürze 8 ein, wobei die Rastnasen 7 den kopfseitigen Randbereich 13 anschließend untergreifen. Der Pipettenträger 1 ist somit verliersicher auf der Umhüllungsschürze 8 arretiert.

Zum Lösen der Rastverbindung zwischen Pipettenträger 1 und Umhüllungsschürze 8 werden die Rasthaken 6 durch eine Zugbewegung nach außen gespreizt, wodurch die Verriegelung zwischen Pipettenträger 1 und Umhüllungsschürze 8 aufgehoben wird und der Pipettenträger 1 von der Umhüllungsschürze 8 abgehoben werden kann.

Zur Verbindung der Umhüllungsschürze 8 mit einem nachfolgenden bzw. darunter liegenden Pipettenträger 1 ist die Umhüllungsschürze 8 im Bereich ihrer beiden Seitenwände 14 mit über das Fußende 16 nach unten vorstehenden Rastlaschen 17 ausgebildet, wobei die Rastlaschen 17 an ihren freien Enden mit von der Seitenwand 14 abgewandten, nach außen gerichteten Rastvorsprüngen 18 versehen sind (vergl. hierzu Figur 4 und 6).

Dazu komplementär sind in dem umlaufenden Rand 4 orthogonal zu den Längsseiten 5 des Pipettenträgers 1 gestufte Rastausnehmungen 19 vorgesehen, die einen vorderen, sich schwalbenschwanzartig verjüngenden Abschnitt 20 aufweisen, der in einen hinteren Rechteckausschnitt 21 übergeht (vergl. hierzu Figur 1b und 3).

Beim Aufsetzen der Umhüllungsschürze 8 auf den nächstfolgenden Pipettenträger 1 tauchen die Rastlaschen 17 mit ihren nach außen gerichteten Rastvorsprüngen 18 von oben her vorne, d.h. in dem dort entsprechend breiten Bereich des sich schwalbenschwanzartig verjüngenden Abschnitts 20 ein, wobei die Rastvorsprünge 18 nach dem Durchtauchen der Rastausnehmungen 19 den umlaufenden Rand 4 des Pipettenträgers 1 untergreifen, so dass die Umhüllungsschürze 8 zugfest mit dem Pipettenträger 1 verbunden ist (vergl. hierzu Figur 3 und 4).

Zum Lösen der Verriegelung zwischen Umhüllungsschürze 8 und Pipettenträger 1, werden die Rastlaschen 17 bzw. die Seitenwände 14 im Bereich der Rastlaschen 17 mit Druck von außen beaufschlagt, so dass die Rastlaschen 17 mit ihren Rastvorsprüngen 18 aus ihrer Verriegelungsposition innerhalb des sich schwalbenschwanzartig verjüngenden Abschnitts 20 in den hinteren Rechteckausschnitt 21 bewegt werden. Dabei wölben sich die elastischen Rastlaschen 17 beim Passieren des sich schwalbenschwanzartig verjüngenden Abschnitts 20, der abschließend durch Vorsprünge 22 verengt ist, bis zum Eintritt in den Rechteckausschnitt 21 temporär etwas konkav auf und nehmen nach dem Erreichen der entriegelten Position innerhalb des Rechteckausschnitts 21 wieder ihre entspannte, gestreckte Lage ein (vergl. hierzu Figur 5 und 6).

Einerseits kann die Entnahme der Pipettenspitzen 1a nach dem Lösen der Rastgriffe 10 und Abheben des Abschlussdeckels 11 direkt aus den übereinander gestapelten, sukzessive abzuarbeitenden Pipettenträgern1 des Stackpacks gemäß Figur 2 erfolgen. Andererseits kann durch Lösen der Rastverbindung der Rastlaschen 17 in den gestuften Rastausnehmungen 19 ein über die Rasthaken 6 mit der Umhüllungsschürze 8 verriegelter und mit Pipettenspitzen 1a bestückter Pipettenträger 1 als Einheit bzw. Nachfüllpack aus dem Stackpack abgehoben und zusammen mit der Umhüllungsschürze 8 in eine mit einem Verschlussdeckel 23 versehene Systembox 24 eingelagert werden (vergl. hierzu Figur 7), aus der heraus die Pipettenspitzen 1a dann abgearbeitet werden können.

### Bezugszeichenliste:

- 1: Pipettenträger
- 1a: Pipettenspitze
- 2: Lochreihe
- 3: Boden
- 4: Rand
- 5: Längsseite
- 6: Erstes Rastmittel/Rasthaken
- 7: Rastnase
- 8: Umhüllungsschürze
- 9: Basisbox
- 10: Verrastungsmittel
- 11: Abschlussdeckel
- 12: Kopfende
- 13: kopfseitiger Randbereich
- 14: Seitenwand
- 15: Rastöffnung
- 16: Fußende
- 17: Zweites Rastmittel/Rastlasche
- 18: Rastvorsprung
- 19: gestufte Rastausnehmung
- 20: schwalbenschwanzartiger Abschnitt
- 21: Rechteckausschnitt
- 22: Vorsprung
- 23: Verschlussdeckel
- 24: System box

## Patentansprüche

1. Pipettenspitzenverpackung, bestehend aus einer Basisbox (9) und ausgehend von dieser übereinander gestapelten, Lochreihen (2) zum Aufnehmen von Pipettenspitzen aufweisenden Pipettenträgern (1) und oben einem Abschlussdeckel (11), wobei die Pipettenträger (1) zum lösbaren Verbinden mit der Basisbox (9) oder dem Abschlussdeckel (11) ausgebildet sind und über in Stapelrichtung zwischengesetzte, durch an Ihrem der unteren Seite eines oberen Pipettenträgers (1) zugewandten Kopfende (12) erste Rastmittel (6) zugfest mit dem jeweils oberen Pipettenträger (1) verbindbare, aus einem elastischen Kunststoffmaterial hergestellte Umhüllungsschürzen (8) voneinander beabstandet sind,
**dadurch gekennzeichnet, dass**
jede Umhüllungsschürze (8) an ihrem der oberen Seite eines nächstfolgenden Pipettenträgers (1) zugewandten Fußende (16) über zweite Rastmittel (17) zugfest mit dem nächstfolgenden Pipettenträger (1) verriegelt ist, wobei die zweiten Rastmittel (17) zur Entnahme des jeweils oberen Pipettenträgers (1) zusammen mit der von dessen ersten Rastmitteln (6) zugfest gehaltenen Umhüllungsschürze (8) von dem nächstfolgenden Pipettenträger (1) entriegelbar sind.

2. Pipettenspitzenverpackung nach Anspruch 1,
**dadurch gekennzeichnet, dass**
die ersten Rastmittel als Rasthaken (6) ausgebildet sind, die in horizontaler Richtung voneinander beabstandet an zwei gegenüberliegenden Pipettenträgerseiten (5) unterhalb von zu den äußeren Lochreihen (2) benachbarten Randbereichen 4) des Pipettenträgers (1) nach unten vorkragend angeordnet sind, wobei die Rasthaken (6) an ihren freien, unteren Enden mit den äußeren Lochreihen 2) des Pipettentträgers zugewandten Rastnasen (7) versehen sind, die in im Übergangsbereich zwischen einem kopfseitigen Randbereich (13) und den Seitenwänden (14) der Umhüllungsschürze (8) vorgesehene, komplementäre Rastöffnungen (15) eingreifen.

3. Pipettenspitzenverpackung nach Anspruch 1 oder 2,
**dadurch gekennzeichnet, dass**
die zweiten Rastmittel als Rastlaschen (17) ausgebildet sind, die an zwei gegenüberliegenden Seitenwänden (14) der Umhüllungsschürze (8) über deren Fußende (16) hinaus nach unten vorstehend angeformt sind und an ihren freien Enden mit von den Seitenwänden (14) abgewandten, nach außen gerichteten Rastvorsprüngen (18) versehen sind, die in an zwei gegenüberliegenden Pipettenträgerseiten (5) in den zu den äußeren Lochreihen (2) benachbarten Randbereichen (4) des Pipettenträgers (1) ausgebildeten, gestuften Rastausnehmungen (19) Eingriff finden, wobei die Rastausnehmung (19) einen der Außenseite des Randbereichs (4) zugewandten vorderen, sich schwalbenschwanzartigen verjüngenden Abschnitt (20) aufweist, der in einen den Lochreihen (2) zugewandten hinteren Rechteckausschnitt (21) übergeht.

## Claims

1. Pipette tip packaging, comprising a base box (9) and, extending therefrom, rows of holes (2) stacked on top of each other for receiving pipette carriers (1) having pipette tips and at the top a closing cover (11) wherein the pipette carriers (1) are designed to be detachably connected to the base box (9) or the closing cover (11) and are spaced with regard to each other by way of enveloping skirtings (8), which are interposed in the stacking direction and made of an elastic synthetic material and are connectable in a tensile manner with the upper pipette carrier (1) by means of first securing means (6) at the head end (12) facing the lower side of an upper pipette holder (1)
**characterised in that**
each enveloping skirting (8) at its foot end (16) facing the upper side of the following pipette holder (1) is locked in a tensile manner via second securing means (17), wherein to remove the upper pipette holder (1) together with the enveloping skirting (8) held in a tensile manner by its first securing means (6) the second securing means (17) can be unlocked from the next pipette holder (1).

2. Pipette tip packaging according to claim 1
**characterised in that**
the first securing means are designed as securing hooks (6) which are arranged protruding downwards spaced with regard to each other in the horizontal direction on two opposite pipette carrier sides (5) under edge areas (4) of the pipette carrier (1) adjacent to the outer rows of holes (2), wherein the securing hooks (6) at their free, lower ends are provided with securing noses (7) facing the outer rows of holes (2) of the pipette carrier which engage in complementary securing openings (15) provided in the transition between a head-side edge area (13) and the side walls (14) of the enveloping skirting (8).

3. Pipette tip packaging according to claim 1 or 2
**characterised in that**
the second securing means are designed as securing lugs (17) which are formed on two opposite side walls (14) of the enveloping skirting (8) projecting downwards beyond its foot end (16) and on their free ends are provided with outwardly directed securing projections (18) facing away from the side wall (14) which engage in two stepped securing recesses (19) formed on two opposite pipette carrier sides (5) in the edge areas (4) of the pipette carrier (1) adjacent to the outer rows of holes (2), wherein the securing recess (19) has a section (20) facing the outer side of the edge area (4) and narrowing in a swallowtail-like manner, which transitions into a rear rectangular section (21) facing the rows of holes (2).

## Revendications

1. Emballage pour embouts de pipettes, constitué d'une boîte de base (9) et de supports de pipettes (1) superposés à partir de cette dernière, comportant des rangées de trous (2) et sur le haut, d'un couvercle de fermeture (11), les supports de pipettes (1) étant conçus pour un assemblage amovible avec la boîte de base (9) ou avec le couvercle de fermeture (11) et étant écartés les uns des autres par des tabliers enveloppants (8), fabriqués dans une matière plastique élastique, intercalés dans la direction d'empilement, susceptibles d'être assemblés par leur extrémité haute (12) dirigée vers la face inférieure d'un support de pipette (1) supérieur par l'intermédiaire de premiers moyens d'enclenchement (6) de manière à résister à la traction avec le support de pipette (1) respectivement supérieur, **caractérisé en ce que** sur son extrémité basse (16) dirigée vers la face supérieure d'un support de pipette (1) directement suivant, chaque tablier enveloppant (8) est verrouillé par l'intermédiaire de seconds moyens d'enclenchement (17) de manière à résister à la traction avec le support de pipette (1) directement suivant, pour le retrait du support de pipette (1) respectivement supérieur, conjointement avec le tablier enveloppant (8) maintenu de manière à résister à la traction par les premiers moyens d'enclenchement (6) de celui-ci, les seconds moyens d'enclenchement (17) étant déverrouillables du support de pipettes (1) directement suivant.

2. Emballage pour embouts de pipettes selon la revendication 1, **caractérisé en ce que** les premiers moyens d'enclenchement sont conçus sous la forme de crochets d'enclenchement (6) qui sont placés en débordant vers le bas dans la direction horizontale avec un écart réciproque sur deux côtés opposés (5) du support de pipette, en-dessous de zones de bordure (4) voisines des rangées de trous (2) extérieures du support de pipette (1), sur leurs extrémités inférieures libres, les crochets d'enclenchement (6) étant munis de tenons d'enclenchement (7) dirigés vers les rangées de trous (2) extérieures du support de pipette, qui s'engagent dans des orifices d'enclenchement (15) complémentaires, qui sont prévus dans une zone de passage entre la zone de bordure (13) haute et les parois latérales (14) du tablier enveloppant (8).

3. Emballage pour embouts de pipettes selon la revendication 1 ou 2, **caractérisé en ce que** les seconds moyens d'enclenchement sont conçus sous la forme de pattes d'enclenchement (17) qui sur deux parois latérales (14) opposées du tablier enveloppant (8) sont surmoulées en débordant vers le bas, pardessus l'extrémité basse (16) de celui-ci et qui sur leurs extrémités libres sont munies de saillies d'enclenchement (18) détournées des parois latérales (14), dirigées vers l'extérieur, qui sur deux côtés opposés (5) du support de pipette trouvent un engagement dans des évidements d'enclenchement (19) échelonnées, conçus dans les zones de bordure (4) voisines des rangées de trous extérieures du support de pipette (1), l'évidement d'enclenchement (19) comportant un segment (20) se rétrécissant en queue d'aronde, dirigé vers la face extérieure de la zone de bordure (4) qui passe dans une découpe rectangulaire (21) arrière qui est dirigée vers les rangées de trous (2) .
